# EUROPÄISCHE PATENTSCHRIFT

(11) **EP 0 955 129 B1**
(45) Veröffentlichungstag und Bekanntmachung des Hinweises auf die Patenterteilung: **20.03.2002**
(21) Anmeldenummer: 99108515.0
(22) Anmeldetag: 03.05.1999
(51) Int. Cl.: B25B 13/06, B25B 23/10

(54) **Steckschlüsseleinsatz**
Socket
Douille

(30) Priorität: 04.05.1998 DE 29807939 U
(43) Veröffentlichungstag der Anmeldung: 10.11.1999
(73) Patentinhaber: Shih, Leo, Taichung (TW)
(72) Erfinder: Shih, Leo, Taichung (TW)
(74) Vertreter: Winkler, Andreas, Dr.

(56) Entgegenhaltungen:
- DE-U- 29 612 327
- GB-A- 2 295 979
- US-A- 3 665 791

## Beschreibung

Die vorliegende Erfindung bezieht sich auf einen Steckschlüsseleinsatz mit einem Betätigungsende, einem Verbindungsende und einer mittleren Bohrung sowie einem elastischen Teil, wobei
- der Steckschlüsseleinsatz in der Betätigungsöffnung des Betätigungsendes eine Längsnut jeweils auf beiden gegenüberliegenden Seiten der Innenwand und eine ringförmige Nut aufweist,
- das elastische Teil einen vorstehenden Abschnitt an einem Haltearm und einen gebogenen Kopfabschnitt aufweist, so daß der Haltearm des elastischen Teils in beide gegenüberliegenden Längsnuten gedrückt wird und der vorstehende Abschnitt aus der Wandfläche am Betätigungsende vorspringt und fest gegen eine Schraubenmutter gedrückt wird.

Ein derartiger Steckvschlüsseleinsatz ist aus dem deutschen Gebrauchsmuster 296 12 327 bekannt. Da das Teil 24 (s. Fig. 5 und 6) beim Zusammensetzen verformbar ist, kann der Haltearm 241 am Betätigungsende 22 entlang der Längsnut 221 in den Steckschlüsseleinsatz 20 hineingedrückt werden. Nach dem Einsetzen ist der Endabschnitt 244 von dem elastischen Teil 24 genau in die ringförmige Nut 222 am Betätigungsende 22 fest hineingedrückt. Da der Kopfabschnitt 243 eine halbkreisförmige Gestalt aufweist, kann das Teil 24 der mittleren Bohrung 23 ausweichen und entlang ihrer Außenumfangswandfläche hineingeführt werden. Mittels des vorstehenden Abschnitts 242 am Haltearm 241 wird eine Schraubenmutter 25 nach dem Einsetzen in das Betätigungsende 22 des Steckschlüsseleinsatzes 20 mit Hilfe von Spannung festgezogen, so daß sie sich nicht lösen kann. Da zusätzlich der Endabschnitt 244 von dem elastischen Teil 24 in die ringförmige Nut 222 gedrückt wird, kann das Teil 24 bei der Herausnahme der Schraubenmutter 25 nicht herausrutschen. Außerdem können Schraubenbolzen hineingesteckt werden, so daß das Betätigungsende 22 des Steckschlüsseleinsatzes 20 eine Verschraubungsfunktion aufweist.

Es hat sich erwiesen, daß die Produkte von dem obengenannten Gebrauchsmuster das vorgesehene Ziel und die vorgesehene Wirkung hinsichtlich der Herstellung und der Anwendung erreicht haben. Die Produkte weisen jedoch die folgenden Nachteile auf: Wenn der Haltearm 241 in die Längsnut 221 eingesetzt wird, ist das Zusammensetzen beim Hineindrücken des elastischen Teiles 24 in den Steckschlüsseleinsatz 20 wegen des gebogenen Endabschnittes 244 am Ende des Teils 24 nicht so leicht und kann dadurch die Herstelleffizienz nicht erhöht werden, weil der Endabschnitt 244, der ortsfest in die ringförmige Nut 222 des Steckschlüsseleinsatzes 20 gedrückt wird, um ein Herausfallen aus dem Steckschlüsseleinsatz 20 zu vermeiden, jeweils an beiden Endabschnitten 244 des Teils 24 vor dem Zusammensetzen des elastischen Teils mit dem Steckschlüsseleinsatz bei dem vorgenannten Gebrauchsmuster gebogen werden muß. Der vorliegenden Erfindung liegt somit die Aufgabe zugrunde, einen Steckschlüsseleinsatz bereitzustellen, der einfacher herstell- und zusammensetzbar ist.

Erfindungsgemäß wird diese Aufgabe durch einen Steckschlüsseleinsatz nach Anspruch 1 gelöst. Im Erfindungsgemäßen Steckschlüsseleinsatz ist die ringförmige Nut im Bodenbereich des Betätigungsendes ausgebildet und der bogenförmige Kopfabschnitt wird ortsfest in die ringförmige Nut gedrückt und entlang der Außenumfangsfläche der mittleren Bohrung geführt. Dadurch wird das Ziel erreicht, das elastische Teil ortsfest am Betätigungsende des Steckschlüsseleinsatzes zu halten. Da die Bildung des gebogenen Endabschnittes am Ende des Haltearms nicht mehr nötig ist, wird die Herstellung vereinfacht, und da es leicht ist, den Haltearm ohne gebogenen Endabschnitt in die Längsnut des Steckschlüsseleinsatzes hineinzudrücken, wird das Zusammensetzen erheblich erleichtert.

Weitere Merkmale und Vorteile der Erfindung ergeben sich aus der nachstehenden Beschreibung, in der bevorzugte Ausführungsbeispiele anhand der schematischen Zeichnung im einzelnen erläutert sind. Dabei zeigt:
- Fig. 1: eine Darstellung einer besonderen Ausführungsform des Steckschlüsseleinsatzes gemäß der vorliegenden Erfindung im zerlegten Zustand;
- Fig. 2: einen Schnitt durch den Steckschlüsseleinsatz von Fig. 1;
- Fig. 3: einen Schnitt durch den Steckschlüsseleinsatz von Fig. 1 im Zustand (A);
- Fig. 4: einen Schnitt durch den Steckschlüsseleinsatz von Fig. 1 im Zustand (B);
- Fig. 5: eine Darstellung des Steckschlüsseleinsatzes gemäß dem deutschen Gebrauchsmuster 296 12 327 im zerlegten Zustand; und
- Fig. 6: einen Schnitt durch den Steckschlüsseleinsatz von Fig. 5.

In den Zeichnungen ist ein Steckschlüsseleinsatz mit 20, ein Verbindungsende mit 21, ein Betätigungsende mit 22, eine mittlere Bohrung mit 23, eine Längsnut mit 221, eine ringförmige Nut mit 222, ein elastisches Teil mit 24, ein Haltearm mit 241, ein vorstehender Abschnitt mit 242, ein gebogener Kopfabschnitt mit 243, ein Endabschnitt mit 244 und eine Schraubenmutter mit 25 bezeichnet.

Wie es in Figuren 1 und 2 gezeigt ist, sind bei einer besonderen Ausführungsform des erfindungsgemäßen Steckschlüsseleinsatzes 20 jeweils auf beiden gegenüberliegenden Seiten der Innenwand eine Längsnut 221 und im Bodenbereich des Betätigungsendes 22 eine ringförmige Nut 222 vorgesehen. Da ein elastisches Teil 24 am Haltearm 241 einen vorstehenden Abschnitt 242 und im Kopfabschnitt 243 eine halbkreisförmige Gestaltung aufweist und dadurch beim Zusammensetzen verformbar ist, kann der Haltearm 241 entlang der Längsnut 221 am Betätigungsende 22 in den Steckschlüsseleinsatz 20 hineingedrückt werden. Anstelle des Endabschnittes bei der aus dem eingangs beschriebenen Gebrauchsmuster bekannten Klemmweise wirkt das elastische Teil 24 mit seinem Kopfabschnitt 243 mit dem Steckschlüsseleinsatz 20 zusammen, um die Klemmfunktion zu realisieren. Dadurch kann sowohl die Bildung des Endabschnittes am elastischen Teil 24 eingespart als auch der Haltearm 241 des elastischen Teils 24 sehr leicht in die Längsnut 222 des Steckschlüsseleinsatzes gedrückt werden, wodurch das Zusammensetzen erheblich erleichtert wird, weil der Haltearm keinen Endabschnitt aufweist. Wie es in Fig. 3 gezeigt ist, wird eine Schraubenmutter 25 am Betätigungsende 22 des Steckschlüsseleinsatzes 20 geklemmt, wobei der vorstehende Abschnitt 242 am Haltearm 241 vom elastischen Teil 24 mit Hilfe von Spannung fest gegen die Schraubenmutter 25 gedrückt wird, so daß die Schraubenmutter 25 nicht leicht aus dem Steckschlüsseleinsatz herausfallen kann. Wie es in Fig. 4 dargestellt ist, weist der Kopfabschnitt 243 vom elastischen Teil 24 eine halbkreisförmige Gestaltung auf, die in der inneren ringförmigen Nut 222 festgeklemmt ist. Dies führt dazu, daß das elastische Teil 24 noch ortsfest am Betätigungsende 22 des Steckschlüsseleinsatzes 20 bleibt, wenn die Schraubenmutter 25 den Haltearm 242 vom elastischen Teil 24 verläßt und aus dem Betätigungsende 22 des Steckschlüsseleinsatzes 20 herausgenommen wird. Dadurch wird eine Klemm- und Anschlagfunktion erreicht.

## Patentansprüche

1. Steckschlüsseleinsatz, mit einem Betätigungsende (22), einem Verbindungsende (21) und einer mittleren Bohrung (23) sowie einem elastischen Teil (24), wobei
- der Steckschlüsseleinsatz in der Betätigungsöffnung des Betätigungsendes (22) eine Längsnut (221) jeweils auf beiden gegenüberliegenden Seiten der Innenwand und eine ringförmige Nut (222) aufweist,
- das elastische Teil (24) einen vorstehenden Abschnitt (242) an einem Haltearm (241) und einen gebogenen Kopfabschnitt (243) aufweist, so daß der Haltearm (241) des elastischen Teils (24) in beide gegenüberliegenden Längsnuten (241) gedrückt wird und der vorstehende Abschnitt (242) aus der Wandfläche am Betätigungsende (22)
vorspringt und fest gegen eine Schraubenmutter gedrückt wird,
**dadurch gekennzeichnet, daß**
die ringförmige Nut (222) im Bodenbereich des Betätigungsendes (22) ausgebildet ist und der bogenförmige Kopfabschnitt (243) ortsfest in die ringförmige Nut (222) gedrückt und entlang der Außenumfangsfläche der mittleren Bohrung (23) geführt wird.

## Claims

1. A box spanner insert comprising an actuating end (22), a connecting end (21), a central bore (32) and a resilient part (24), wherein
- in the actuating opening of the actuating end (22) the box spanner has an annular groove (222) and a slot (221) on each opposite side of the inner wall, and
- the resilient part (24) has a projecting portion (242) on a retaining arm (241) and a bent head portion (243), so that the retaining arm (241) of the resilient part (24) is pressed into both opposite slots (241) and the projecting portion (242) projects from the wall surface on the actuating end (22) and is firmly pressed against a nut,
**characterised in that**
the annular groove (222) is formed in the base region of the actuating end (22) and the arcuate head portion (243) is pressed and fixed in the annular groove (222) and guided along the outer peripheral surface of the central bore (23).

## Revendications

1. Douille équipée d'une extrémité de manipulation (22), d'une extrémité de liaison (21) et d'un perçage central (23), ainsi que d'une pièce élastique (24),
- dans l'orifice de manipulation de l'extrémité de manipulation (22), la douille présentant une rainure longitudinale (221) respectivement sur les deux côtés opposés de la paroi interne et une rainure circulaire (222),
- la pièce élastique (24) présentant une section saillante (242) sur un bras de maintien (241) et une section de tête courbée (243), le bras de maintien (241) de la pièce élastique (24) étant pressé dans les deux rainures longitudinales (241) opposées et la section saillante (242) faisant saillie hors de la surface de la paroi sur l'extrémité de manipulation,
**caractérisé en ce que** la rainure annulaire (222) est formée dans la zone du fond de l'extrémité de manipulation (22) et la section de tête arciforme (243) est pressée fixement dans la rainure annulaire (222) et guidée le long de la surface périphérique externe du trou central (23).
